# EUROPÄISCHE PATENTSCHRIFT

(11) **EP 0 275 379 B1**
(45) Veröffentlichungstag und Bekanntmachung des Hinweises auf die Patenterteilung: **13.03.1991**
(21) Anmeldenummer: 87115939.8
(22) Anmeldetag: 30.10.1987
(51) Int. Cl.: H01Q 1/10, H01Q 1/00

(54) **Von Hand ausziehbare Teleskopantenne**
Telescopic antenna extending by hand
Antenne télescopique à déploiement manuel

(30) Priorität: 05.12.1986 DE 3641530
(43) Veröffentlichungstag der Anmeldung: 27.07.1988
(73) Patentinhaber: AUDI AG, 85045 Ingolstadt (DE)
(72) Erfinder: Rauser, Bernhard, D-8074 Gaimersheim (DE); Harth, Robert, Ing.(grad.), D-8070 Ingolstadt (DE)
(74) Vertreter: Le Vrang, Klaus

(56) Entgegenhaltungen:
- EP-A- 0 171 866
- DE-C- 835 016
- DE-C- 894 578
- FR-A- 1 161 644
- US-A- 2 456 330
- US-A- 2 681 412

## Beschreibung

Die Erfindung betrifft eine von Hand ausziehbare Teleskopantenne für ein Kraftfahrzeug gemäß dem Oberbegriff des Anspruchs 1.

Derartige Teleskopantennen gehören zum Stand der Technik. Einfache und daher preiswerte Modelle sind von Hand ausziehbar, sie bestehen aus mehreren ineinander gefügten Teleskoprohren, die, abgesehen vom innersten, im ausgezogenen Zustand obersten Stück als Hülsen ausgebildet sind. Im zusammengeschobenen Zustand werden die Hülsen von einem unter dem Karosserieblech vorgesehenen Führungsrohr aufgenommen. Derartige Antennen sind allgemein bekannt.

Weiterhin existieren motorgetriebene Teleskopantennen, bei denen am unteren Bereich ein schwerer Elektromotor angebracht ist, der beispielsweise einen Nylondraht auf- und abbewegt und dadurch die Antenne elektromotorisch ein- und ausschieben kann.

Im Fahrbetrieb ist das akustische Verhalten der im Oberbegriff genannten, von Hand ausziehbaren Teleskopantennen problematisch. Sie neigen dazu, Windgeräusche zu produzieren, die in das Innere des Fahrzeuges eindringen.

Gegen derartige Windgeräusche sind die mit dem Elektromotor ausgerüsteten Antennen aufgrund ihres im unteren Bereich befindlichen schweren Elektromotores weniger anfällig.

Aufgabe der Erfindung ist es, eine gattungsgemäße, von Hand ausziehbare Teleskopantenne zu schaffen, die in ihrem akustischen Verhalten gegenüber den im Stand der Technik bekannten Antennen verbessert ist.

Die Aufgabe wird gelöst durch den Hauptanspruch.

Erfindungsgemäß ist vorgesehen, daß die von Hand ausziehbare Teleskopantenne in ihrem Inneren eine Seele, beispielsweise ein Band, einen beschichteten oder unbeschichteten Draht oder ähnliches enthält, der sich im ausgezogenen Zustand der Antenne an die Innenwandungen der einzelnen Teleskoprohre anlehnt und dabei sich vom obersten Antennenteleskopabschnitt bis zum untersten Teleskopabschnitt, vorzugsweise bis zum unteren Ende des Führungsrohres, erstreckt. Eine derartige Seele führt zu einer starken Geräuschverminderung, wie weiter unten im einzelnen diskutiert.

Aus der DE-A-28 46 344 ist eine Antenne bekannt, der auch die Aufgabe zugrundeliegt, die Windgeräusche zu dämpfen. Erreicht wird dies dort jedoch durch eine besondere Formgebung des Außenumfangs der Antenne, da bislang davon ausgegangen wurde, daß insbesondere durch die Ablösung von Wirbeln und Turbulenzen die schwirrenden und pfeifenden Geräusche hervorgerufen werden. Die Tatsache, daß Motorantennen weniger problematisch hinsichtlich der Windgeräusche sind, wird darauf zurückgeführt, daß das schwere Gegengewicht des Motors einen besseren Massenausgleich hervorruft und die Antenne dementsprechend nicht zu Schwingungen neigt.

Seelen im Inneren von Antennen sind prinzipiell bekannt. Aus der US-A 2,456,330 ist eine Seele im Innern bekannt, die als unter Vorspannung stehender Federstahl ausgeführt ist. Dieser Federstahl soll die einzelnen Teleskopsegmente gegeneinander verklemmen, um entsprechende Vibrationen und ein Klappern der Antenne zu vermeiden. Durch die vorgesehene Vorspannung jedoch machte dieser Federstahl durch Wind hervorgerufene Schwingungen mit und ist nicht in der Lage, diese zu dämpfen. Auch ist der Federstahl nicht einstückig durch die gesamte Teleskopantenne geführt.

Die DE-A 894 578 beschreibt eine Fahrzeugantenne, bei der Einlagen zwischen Innenrohr und Außenrohr vorgesehen sind, die ebenfalls der Verhütung klappernder Geräusche dienen.

Die US-A 2,179,472 und die US-A 2,179,415 beschreiben ebenfalls Einlagen, die die einzelnen Teleskoprohre gegeneinander verspannen sollen, um das für das Ein- und Ausziehen notwendige Spiel zu überwinden, damit ein mechanisches metallenes Klappern der Teleskoprohre untereinander vermieden wird.

Erfindungsgemäß jedoch wurde erkannt, daß das eigentliche Problem bei der Geräuschbildung durch Antennen nicht in dem Klappern der Segmente untereinander, und auch nicht in dem Ablösen von Wirbeln und Turbulenzen besteht, die demzufolge vermieden werden müßten, sondern daß die durch das Ablösen von Wirbeln und Turbulenzen erzeugten Eigenschwingungen der Antenne sich über den Antennenfuß auf das Karosserieblech übertragen und dort bei bestimmten Ausbildungen noch verstärkt werden und somit als Körperschall in das Fahrzeuginnere geleitet werden. Insbesondere das Pfeifen und Surren im Wind ist auf derartige Ursachen zurückzuführen.

In Erkenntnis dieser Gegebenheiten wurde ein einfacher Weg gesucht, das Eigenschwingen der Antenne zu unterbinden oder zu verringern. Die im Anspruch vorgeschlagene Lösung macht sich die Tatsache zunutze, daß die lose in mehreren Bereichen der Teleskoprohre anliegende Seele zur Dämpfung der Schwingungen führt und somit in den Antennenfuß kein Körperschall eingeleitet wird.

Für die Funktionsfähigkeit ist dabei die Materialauswahl für die Seele zweitrangig, es kann sich um ein Kunststoffband, ein mit Kunststoff überzogenes Metallband oder ähnliches handeln. Dabei ist es vorteilhaft, wenn das Material eine möglichst hohe innere Dämpfung aufweist.

Bevorzugte Ausführungen sind in den Unteransprüchen beschrieben.

Um im eingezogenen Zustand möglichst wenig Platz einzunehmen und im ausgefahrenen Zustand sich zuverlässig an mehreren Stellen an die Teleskopinnenwände anzulegen, kann die Seele spiralförmig ausgebildet werden.

Um auch bei eingedrungender Feuchtigkeit und im Dauerbetrieb ein Verklemmen zuverlässig zu vermeiden, ist es vorteilhaft, wenn die Seele außen mit einem die Reibung herabsetzenden Material versehen ist, beispielsweise mit Polytetrafluoräthylen.

Im folgenden wird die Erfindung anhand der Fig. 1 und 2 erläutert, es zeigen
- Fig. 1: die schematische Darstellung einer Teleskopantenne im ausgefahrenen Zustand, und
- Fig. 2: die schemätische Darstellung eine Teleskopantenne im eingezogenen Zustand.

Die in den Fig. 1 und 2 dargestellten Teleskopantennen sind nicht maßstäblich, sondern stark verbreitert dargestellt, um das Prinzip der Erfindung deutlicher zu Tage treten zu lassen. Die aus dem Stand der Technik bekannte konstruktive Ausgestaltung der Führung der Teleskoprohre ineinander und der Zuordnung von Teleskoprohren und Führungsrohr sind aus Gründen der vereinfachten Darstellung beiseite gelassen.

Die Teleskopantenne 10 ist in einem Karosserieblech 12 eingelassen und mit Hilfe eines Ringes 14 gehaltert. Schwingungen der Antenne 10 werden über den Ring 14 in das Karosserieblech 12 eingeleitet und als Körperschall ins Innere des Fahrzeuges weitergeführt.

Die Teleskopantenne 10 besteht aus einem oberen, meist massiven Stab 16, an den sich in der Zeichnung drei weitere Teleskoprohre 18, 20 und 22 anschließen. Zur Vereinfachung sind Führungsstücke, wie sie in konkreten Ausführungen vorgesehen sind, im Rahmen der Beschreibung nicht erwähnt und in der Zeichnung nicht gezeigt. Ein Führungsrohr 30 umgibt die versenkte und zusammengeschobene Teleskopantenne und ist unterhalb des Karosseriebleches 12 angebracht.

Am unteren Ende des massiven oberen Stückes 16 ist im Punkt 26 eine Seele 24 befestigt, die mit ihrem anderen Ende 28 im unteren Abschnitt des Führungsrohres 30 fixiert ist.

Diese Seele 24 zieht sich lose durch das Innere der Antenne und liegt in mehreren Bereichen an den Innenwänden der Teleskoprohre 18, 20 und 22 sowie an der Innenwand des Führungsrohres 30 an. Eine Federvorspannung ist dabei nicht erwünscht, die Dämpfungswirkung der Seele ist besser, wenn sie kein Eigenschwingverhalten besitzt.

Die Seele 24 kann beispielsweise aus abisoliertem Metalldraht bestehen, der sich bei ausreichend bemessener Länge auch im ausgezogenen Zustand der Antenne 10 an die Innenwände der Teleskoprohre 18, 20 und 22 anlegt, insbesondere, wenn der Metalldraht spiralförmig aufgewickelt ist.

Es sind verschiedene andere Materialien ebenfalls denkbar, beispielsweise ein reines Kunststoffband oder eine Kunststoffschnur, Kunststoffspiralen oder ähnliches, solange hinreichende Dämpfungseigenschaften gegeben sind. Die Seele kann im ausgezogenen Zustand der Antenne 10 durchaus etwas unter Spannung stehen, wichtig ist nur, daß sie in mehreren Stellen in Anlage an die Teleskoprohre gelangt.

Ein die Reibung vermindernder Überzug oder ein die Reibung herabsetzendes Material ist aus mechanischen Gründen vorteilhaft. Dies hat mit den akustisch gewünschten Eigenschaften nichts zu tun, jedoch ist bei der Auslegung der Seele 24 auch zu berücksichtigen,
daß im Dauerbetrieb auch nach mehreren Jahren immer noch sichergestellt bleiben muß, daß die Antenne ohne Schwierigkeiten ein-und ausfahrbar ist.

## Patentansprüche

1. Von Hand ausziehbare Teleskopantenne (10) für ein Kraftfahrzeug mit einem oberen Antennenstab (16), mehreren Teleskoprohren (18 bis 22) und einem unteren Führungsrohr (30), und mit einer im Innern der hohlen Teleskoprohre (18 bis 22) und des Führungsrohres (30) untergebrachten, die Ein- und Ausziehbewegungen mitmachenden Seele (24), dadurch gekennzeichnet, daß die Seele (24) sich einstückig vom oberen Antennenstab (16) bis zum unteren Führungsrohr (30) erstreckt, wobei die Seele (24) im ausgezogenen Zustand der Teleskopantenne (10) in mehreren Bereichen der Teleskoprohre (18 bis 22) lose anliegt.

2. Teleskopantenne nach Anspruch 1, dadurch gekennzeichnet, daß die Seele (24) mit ihrem einen Ende (26) am unteren Ende des oberen Antennenstabes befestigt ist und mit ihrem anderen Ende im unteren Bereich des Führungsrohres (30) fixiert ist.

3. Teleskopantenne nach Anspruch 1 oder 2, dadurch gekennzeichnet, daß die Seele spiralförmig geführt ist.

4. Teleskopantenne nach einem der vorhergehenden Ansprüche, dadurch gekennzeichnet, daß die Seele aus mit organischem Material überzogenen Metall besteht.

5. Teleskopantenne nach einem der Ansprüche 1 bis 3, dadurch gekennzeichnet, daß die Seele aus einem Kunststoffband oder -schlauch besteht.

6. Teleskopantenne nach einem der vorhergehenden Ansprüche, dadurch gekennzeichnet, daß die Seele außen ein die Reibung herabsetzendes Material aufweist.

7. Teleskopantenne nach Anspruch 6, dadurch gekennzeichnet, daß die Seele außen einen Überzug aus Polytetrafluoräthylen aufweist.

## Claims

1. Manually extensible telescopic aerial (10) for a motor vehicle, with an upper aerial rod (16), a plurality of telescopic tubes (18 to 22), and a lower guide tube (30), and with a core (24) which accompanies the telescoping and extending movements and which is arranged in the interior of the hollow telescopic tubes (18 to 22) and guide tube (30), characterised in that the core (24) is disposed in one piece from the upper aerial rod (16) to the lower guide tube (30), and in the extended state of the telescopic aerial (10) the core (24) abuts freely at a plurality of regions of the telescopic tubes (18 to 22).

2. Telescopic aerial according to claim 1, characterised in that the core (24) is secured at one of its ends (26) to the lower end of the upper aerial rod, and is fixed at its other end in the lower region of the guide tube (30).

3. Telescopic aerial according to claim 1 or 2, characterised in that the core follows a spiral course.

4. Telescopic aerial according to one of the preceding claims, characterised in that the core is made of metal covered with organic material.

5. Telescopic aerial according to one of claims 1 to 3, characterised in that the core consists of a band or flexible tube of synthetic plastic material.

6. Telescopic aerial according to one of the preceding claims, characterised in that the core is provided externally with a material which reduces friction.

7. Telescopic aerial according to claim 6, characterised in that the core comprises externally a coating of polytetrafluoroethylene.

## Revendications

1. Antenne télescopique (10') extensible à la main pour un véhicule automobile, comprenant un bâton d'antenne supérieur (16), plusieurs tubes télescopiques (18 à 22) et un tube de guidage inférieur (30), ainsi qu'une âme (24) qui est logée à l'intérieur des tubes télescopiques creux (18 à 22) et du tube de guidage (30) et qui participe aux mouvements de rétraction et d'extension, caractérisée en ce que l'âme (24) s'étend d'une seule pièce depuis le bâton d'antenne supérieur (16) jusqu'au tube de guidage inférieur (30), l'âme (24) s'appliquant librement en plusieurs points des tubes télescopiques (18 à 22) lorsque l'antenne télescopique (10) est en position d'extension.

2. Antenne télescopique selon la revendication 1, caractérisée en ce que l'âme (24) est fixée par l'une de ses extrémités (26) à l'extrémité inférieure du bâton d'antenne et par son autre extrémité dans la région inférieure du tube de guidage (30).

3. Antenne télescopique selon la revendication 1 ou 2, caractérisée en ce que l'âme s'étend en spirale.

4. Antenne télescopique selon l'une quelconque des revendications 1 à 3, caractérisée en ce que l'âme est faite de métal revêtu de matière organique.

5. Antenne télescopique selon l'une quelconque des revendications 1 à 3, caractérisée en ce que l'âme est constituée par un ruban ou un tuyau flexible en matière plastique.

6. Antenne télescopique selon l'une quelconque des revendications 1 à 5, caractérisée en ce que l'âme comporte extérieurement une matière qui réduit le frottement.

7. Antenne télescopique selon la revendication 6, caractérisée en ce que l'âme comporte extérieurement une couche de revêtement en polytétrafluoréthylène.
